# EUROPÄISCHE PATENTANMELDUNG

(11) **EP 0 474 148 A2**
(43) Veröffentlichungstag der Anmeldung: **11.03.1992**
(21) Anmeldenummer: 91114703.1
(22) Anmeldetag: 31.08.1991
(51) Int. Cl.: G03G 15/10, G03G 21/00

(54) **Verfahren und Vorrichtung zum Tonen eines latenten Bildes auf der Oberfläche eines ferroelektrischen Aufnahmeorgans**

(30) Priorität: 06.09.1990 AU 2184/90
(71) Anmelder: MAN Roland Druckmaschinen AG, 63012 Offenbach (DE)
(72) Erfinder: Lima-Marques, Luis, Henley Beach, SA 5022 (AU); Staples, Phillip Eric, Warradale SA 5046 (AU)

(57) **Zusammenfassung**

Die Vorrichtung zum Tonen eines latenten Bildes besitzt einen Zylinder (1). Dieser Zylinder (1) besitzt als Aufnahmeorgan (2) eine Schicht aus ferroelektrischem Material. Nahe beim Zylinder (1) ist eine Geberwalze (4) angeordnet, welche teilweise in die Tonerflüssigkeit im Tank (5) eintaucht. Durch die Geberwalze (4) kann Toner zum Tonerspalt (8) gefördert werden. Wichtig ist nun, dass wenn die Temperatur des Aufnahmeorgans (2) um mindestens 0,5 Grad C über der Umgebungstemperatur liegt, die Entwicklungsgeschwindigkeit und die Qualität des entwickelten Bildes (15), das dann auf die Papierbahn (13) übertragen wird, stark gesteigert wird. Zur Erhöhung der Temperatur des Aufnahmeorgans (2) dienen einzeln oder in Kombination die Infrarotheizungen (10 und 12) und der Heizmantel (11). Durch die Infrarotheizung (10) kann die Temperatur des Aufnahmeorgans (2) direkt angehoben werden. Die Infrarotheizung (12) kann die Temperatur der Geberwalze (4) anheben, welche in das Tonerbad im Tank (5) taucht und Toner zum Tonerspalt (8) fördert. So wird indirekt eine Erwärmung des Aufnahmeorgans über die von der Geberwalze (4) erwärmte Tonerflüssigkeit bewirkt. Durch den Heizmantel (11) kann die Tonerflüssigkeit im Tank (5) erhitzt werden.

## Beschreibung

Die Erfindung betrifft ein Verfahren und eine Vorrichtung zum Tonen eines latenten Bildes auf der Oberfläche eines ferroelektrischen Aufnahmeorgans. Das Verfahren und die Vorrichtung dienen insbesondere zur Verbesserung und Beschleunigung der Entwicklung des latenten Bildes.

Es ist bekannt, ein Tonerbild auf der Oberfläche eines ferroelektrischen Aufnahmeorgans zu erzeugen, in dessen Oberfläche durch interne Polarisation ein permanentes latentes Bild eingeprägt wurde. Diese Polarisation kann entweder positiv sein, wobei positiv geladene Tonerteilchen abgestossen werden, oder negativ, wobei positiv geladene Tonerteilchen angezogen und fixiert werden. Das latente Bild kann auch eine Kombination beider Typen von Polarisation sein. Das latente Bild wird später getont, indem geeignete Tonerpartikel verwendet werden. Ein geeignetes Tonerverfahren zur Verwendung mit ferroelektrischen Aufnahmeorganen wird in der europäischen Patentanmeldung Nr. 91 10 8110.7 (amerikanische Patentanmeldung Nr. 07/697.106) beschrieben. Die Scheinspannung des latenten Bildes auf/oder in unmittelbarer Nähe der Oberfläche des ferroelektrischen Aufnahmeorgans kann in Abhängigkeit von der Oberflächentemperatur bis zu einer Grössenordnung in jeder Polarität ändern. Dies hat eine unterschiedliche Bildqualität zur Folge, wenn eine Vielzahl von Kopien von einem einzigen latenten Bild erzeugt werden müssen.

Es ist daher Aufgabe der Erfindung, ein Verfahren und eine Vorrichtung zu schaffen, um Oberflächenladungsänderungen zu verhindern und gleichbleibende Bildqualität zu erzeugen.

Patentanspruch 1 definiert ein Verfahren zur Lösung dieser Aufgabe. Ausführungsformen des Verfahrens werden in den Ansprüchen 2 bis 4 beschrieben. Zur Lösung der gestellten Aufgabe dienen die Vorrichtungen gemäss den Ansprüchen 5 bis 8.

Die elektrischen Eigenschaften von ferroelektrischem Material können durch eine Temperaturerhöhung verstärkt werden. Die Oberflächenladungen werden ebenfalls in Funktion der Temperatur erhöht. Dieser pyroelektrische Effekt ist erheblich. Die an der Oberfläche des ferroelektrischen Aufnahmeorgans wahrnehmbare Spannung wird bis um eine Grössenordnung durch eine geringe Erhöhung der Temperatur angehoben und fällt, wenn die Temperatur abgesenkt wird. Wenn die Temperatur ferner abgesenkt wird, so kann die Spannung an der Oberfläche auf Null absinken, und es kann nachfolgend eine Umkehrung der Polarität auftreten.

Es wurde kürzlich gefunden, dass diese Eigenschaft während der Uebertragung eines getonten Bildes von ferroelektrischen Aufnahmeorganen benützt werden kann, wie dies in der europäischen Patentanmeldung Nr. 91 11 3838.6 (australische provisorische Anmeldung Nr. PK 1911) offenbart wird. Es wurde dargelegt, dass ein gesteuertes Absinken der Oberflächentemperatur eines getonten ferroelektrischen Aufnahmeorgans die Uebertragung der Tonerablagerungen von den Bildflächen erleichtert und gleichzeitig die Uebertragung von Tonerablagerungen auf Nichtbild- oder Hintergrundflächen verhindert. Bei der vorliegenden Erfindung wird das beschriebene Phänomen auch für die Entwicklung des latenten Bildes nützlich gemacht. Bei den ersten Experimenten wurde ein polarisiertes Standardbild bei Umgebungs- oder Raumtemperatur (ambient temperature) getont Die Tonerablagerungen wurden bei Umgebungstemperatur auf Papier übertragen, um einen Standard für einen Vergleich zu bilden. In diesen Versuchen wurde der Toner auf Umgebungstemperatur gehalten.

Bei einem weiteren Versuch wurde das ferroelektrische Material erhitzt, um eine Temperaturerhöhung von 5 Grad C zu erzielen, worauf das latente Bild getont und übertragen wurde. Der Vergleich der beiden Bilder zeigte, dass die Temperaturerhöhung eine erhebliche Verkürzung der Entwicklungszeit und eine Erhöhung der Auflösung bewirkte.

Hierauf wurden weitere Versuche angestellt, um die optimale Temperatur für das Tonen zu ermitteln. Bei diesen Versuchen wurde das ferroelektrische Aufnahmeorgan auf verschiedene Temperaturen gebracht. Das latente Bild wurde unter Verwendung eines flüssigen Toners mit in der Flüssigkeit dispergierten Tonerpartikeln getont. Der flüssige Toner wurde über die Oberfläche des Aufnahmeorgans geleert. Es wurden keine Vorsichtsmassnahmen getroffen, um den Hintergrundnebel zu entfernen.

Es wurde gefunden, dass geringe Temperaturerhöhungen in der Grössenordnung von 5 Grad C genügten, um Bilder zu erzeugen, die dicht waren und eine höhere Auflösung aufwiesen als Bilder, welche bei Umgebungstemperatur erzeugt wurden. Temperaturen von 15 Grad C über der Umgebungstemperatur bewirkten eine starke Verkürzung der Entwicklungszeit und eine starke Vergrösserung der Dichte und der Auflösung. Der Hintergrundsnebel wurde, verglichen mit dem Hintergrundsnebel, der bei Umgebungstemperatur auftrat, erheblich vermindert. Eine weitere Erhöhung der Temperatur des ferroelektrischen Aufnahmeorgans ergab nur noch geringe Verbesserungen der Bildqualität, der Entwicklungsgeschwindigkeit, der Auflösung und der Verminderung des Hintergrundnebels.

Bei diesen statischen Versuchen wurde festgestellt, dass hochauflösende Bilder von hoher Dichte und minimalem Hintergrundnebel mit einem Temperaturunterschied von 15 Grad C zwischen dem ferroelektrischen Aufnahmeorgan und dem Toner erzielt werden konnten, wobei der Toner die tiefere Temperatur aufwies.

Im Dauerbetrieb wurde bei Druckgeschwindigkeiten im Bereich von 0,25 bis 1,5 m/Sek. festgestellt, dass eine relativ kleine Temperaturerhöhung der das latente Bild tragenden Oberfläche des Aufnahmeorgans genügt, um die Dichte der Tonerablagerung auf der Bildfläche zu erhöhen, indem die Temperaturerhöhung eine Erhöhung der Spannung an der Oberfläche des latenten Bildes bewirkt. Die Erhöhung der Oberflächentemperatur kann auch bloss 0,5 Grad C betragen, was leicht durch Infrarotheizung der Oberfläche des Aufnahmeorgans erreicht werden kann, oder aber durch Heizen der Tonerdispersion, Heizen des Tonerapplikators oder der Tonerübertragungswalze oder eine Kombination einzelner oder aller dieser Verfahren.

Ein Ausführungsbeispiel der Erfindung wird nun unter Bezugnahme auf die Zeichnung beschrieben.

Die einzige Figur 1 zeigt einen Metallzylinder 1, auf dessen Aussenfläche ein ferroelektrisches Aufnahmeorgan 2 montiert ist. Der Metallzylinder 1 kann in der angezeigten Richtung durch nicht-eingezeichnete Antriebsmittel rotiert werden. Das ferroelektrische Aufnahmeorgan 2 trägt an seiner Oberfläche das permanente elektrostatische latente Bild 3.

Die der Tonerübertragung dienende Geberwalze 4, welche in der eingezeichneten Richtung rotiert, ist sehr nahe zur Oberfläche des ferroelektrischen Aufnahmeorgans 2 angeordnet. Ein Tank 5, welcher in einer Flüssigkeit dispergierte Tonerpartikel 6 enthält, ist unter der Geberwalze 4 angeordnet, um die Beschichtung der Geberwalze 4 mit einer Schicht 7 von in der Flüssigkeit dispergierten elektroskopischen Tonerpartikeln zu gestatten, wenn die Geberwalze 4 rotiert wird. Die Schicht 7 von in Flüssigkeit dispergierter elektroskopischer Tonerpartikel auf der Tonerwalze 4 ist von genügender Dicke, um Kontakt mit dem ferroelektrischen Aufnahmeorgan 2 beim Tonerspalt 8 zu machen, um so die Anziehung von elektroskopischen Tonerpartikeln zum latenten Bild 3 zu gestatten und die Bildung einer getonten Bildschicht 9 auf der Oberfläche des ferroelektrischen Aufnahmeorgans 2 zu bewirken.

Das elektrostatische latente Bild 3 auf der Oberfläche des ferroelektrischen Aufnahmeorgans 2 wird durch Heizen in bezug auf die Oberflächenspannung verstärkt. Das Heizen kann durch direktes Erwärmen der Oberfläche des ferroelektrischen Aufnahmeorgans 2 mittels der Infrarotheizung 10 erfolgen. Es kann aber auch der Tank 5, welcher die in einer Flüssigkeit dispergierten elektroskopischen Markierpartikel 6 enthält, durch Betätigung der Mantelheizung 11, welche den Tonertank 5 umgibt, aufgeheizt werden. Als weitere Alternative kann die Geberwalze 4 an der Oberfläche geheizt werden, indem die Infrarotheizung 12 eingeschaltet wird.

Ein Papierband 13 ist vorgesehen, um mit der Oberfläche des ferroelektrischen Aufnahmeorgans 2, welche die getonte Bildschicht 9 enthält, Kontakt zu machen. Dieser Kontakt wird durch eine Uebertragungswalze 14 bewerkstelligt, auf welche eine entsprechende Uebertragungsspannung angelegt werden kann, wie dies durch nicht-eingezeichnete Mittel in bekannter Weise erreicht werden kann, um ein übertragenes Tonerbild 15 auf der Oberfläche des Papierbandes 13 zu erzeugen.

### Beschreibung der bevorzugten Ausführungsformen

Unter Verwendung der in Fig. 1 dargestellten Vorrichtung wurde eine Serie von Dauerbetriebsversuchen durchgeführt, wobei die verschiedenen, vorher beschriebenen Heizverfahren zur Anwendung kamen. Wie vorher beschrieben wurde, genügte eine Erhöhung der Oberflächentemperatur des ferroelektrischen Aufnahmeorgans um 0,5 Grad C zur Zeit des Tonens, um eine getonte Bildschicht von hoher Dichte und grosser Auflösung auf der Oberfläche des Aufnahmeorgans mit wenig oder keinem Hintergrundnebel zu erzeugen. Die nachfolgenden Beispiele offenbaren die Betriebsparameter der Versuche, welche mit Bleizirkonattitanat als ferroelektrischem Material ausgeführt wurden.

### Beispiele 1 bis 4

Vier verschiedene Druckgeschwindigkeiten wurden verwendet, nämlich 0,25 m/Sek., 0,5 m/Sek., 1,0 m/Sek. und 1,5 m/Sek. In all diesen Fällen wurde der Toner und die Geberwalze auf Umgebungstemperatur gehalten und die Infrarotheizung 10 gegenüber der Oberfläche des ferroelektrischen Aufnahmeorgans 2 wurde betätigt, um die Temperatur der Oberfläche um 0,5 Grad C zu erhöhen. In allen Fällen wurde eine getonte Bildschicht 9 hoher Dichte und hoher Auflösung auf der Oberfläche des ferroelektrischen Aufnahmeorgans 2 gebildet.

### Beispiele 5 bis 8

Die Beispiele 1 bis 4 wurden wiederholt, jedoch mit der Ausnahme, dass die Temperaturerhöhung durch Erhitzung des Toners im Tonerbad erfolgte. Es wurde festgestellt, dass die Tonertemperatur um 3 Grad C erhöht werden musste, um die Wärmeverluste wegen mangelnder Aufheizung der Geberwalze 4 zu kompensieren.

### Beispiele 9 bis 12

Die Beispiele 5 bis 8 wurden wiederholt, aber zusätzlich wurde auch die Geberwalze 4 geheizt. Sowohl der Toner als auch die Geberwalze wurden auf eine Temperatur von einem Grad C über Umgebungstemperatur gebracht.

Praktisch jeder flüssige dispergierte elektroskopische Toner, welcher für die Herstellung von Uebertragungsbildern geeignet ist, kann für die vorliegende Erfindung verwendet werden. Ein zweckmässiger Toner ist in der europäischen Patentanmeldung Nr. 91 10 4426.1 (australische provisorische Patentanmeldung Nr. PJ 9452, "Toner for Electrophotography") beschrieben. Dieser Toner hat folgende Formulierung:

| | |
|---|---|
| Elvax 210 | 10 g |
| Pentalyn H | 15 g |
| 6 % Zirkonoktoat | 10 g |
| Isopar L | 250 g |

Die oben genannten Ingredienzen werden auf 90 Grad C erhitzt, indem sie langsam gerührt werden, um eine Lösung der soliden Materialien im Lösungsmittel zu erreichen, wobei dann

zugeführt wird.

Das Mahlen wird dann bei einer Temperatur von 90 bis 100 Grad C während zwei Stunden in einem geheizten Attritor durchgeführt, worauf die Heizung abgeschaltet und das Mahlen während der Abkühlung der Mischung auf Zimmertemperatur weitergeführt wird.

Das Tonerkonzentrat wird dann verdünnt auf 5 bis 100 ml Konzentrat pro Liter Dispersat für den Gebrauch bei der vorliegenden Erfindung.

Irgalit Blue LGLD ist C1 Pigment Blau 15:3, welches durch Ciba-Geigy Australia Ltd. geliefert wird.

Elvax 210 ist Ethylen Vinyl Acetat Copolymer, Schmelzindex 355 bis 465 mit einem Vinylazetatgehalt von 27 bis 29 %. Es wird durch Union Carbide Australia Ltd. geliefert.

Pentaly H ist ein Pentaerythritolester von Harz, Säure Nr. 1 bis 16, Schmelzbereich 102 bis 110 Grad C. Es wird von A.C. Hatrick Chemicals Pty. Ltd. geliefert.

Isopar L ist ein Isoparafin-Kohlenwasserstoff mit einem Siedebereich von 190 bis 210 Grad C. Es wird von Exxon Chemical Australia Pty Ltd. geliefert.

## Patentansprüche

1. Verfahren zum Tonen eines latenten Bildes auf der Oberfläche eines ferroelektrischen Aufnahmeorgans, dadurch gekennzeichnet, dass Massnahmen getroffen werden, damit die Oberflächentemperatur des Aufnahmeorgans (2) zur Zeit des Kontakts mit einer dispergierte elektroskopische Tonerpartikel enthaltenden Flüssigkeit um mindestens 0,5 Grad C über der Umgebungstemperatur liegt, bzw. angehoben wird.

2. Verfahren nach Anspruch 1, dadurch gekennzeichnet, dass die Oberfläche des ferroelektrischen Aufnahmeorgans (2) unmittelbar vor dem Kontakt mit der dispergierte Tonpartikel enthaltenden Flüssigkeit um mindestens 0,5 Grad C aufgeheizt wird.

3. Verfahren nach Anspruch 1, dadurch gekennzeichnet, dass das die Oberflächentemperatur, welche das ferroelektrische Aufnahmeorgan zur Zeit des Kontakts mit der dispergierte Tonerpartikel enthaltenden Flüssigkeit aufweist, mindestens 1 Grad C über der Umgebungstemperatur gehalten wird.

4. Verfahren nach Anspruch 1, dadurch gekennzeichnet, dass das ferromagnetische Aufnahmeorgan aus einem Zirkonattitanatferroelektrischem Material besteht.

5. Vorrichtung zum Tonen eines latenten Bildes auf der Oberfläche eines ferroelektrischen Aufnahmeorgans (2), gekennzeichnet
· durch einen Zylinder (1), welcher auf seiner Mantelfläche eine Schicht aus ferroelektrischem Material (2) aufweist, welche ein elektrostatisches latentes Bild (3) tragen kann,
· durch eine Tonerstation, welche eine Walze (4) aufweist, die nahe bei, aber in Abstand zu der Schicht (2) aus ferroelektrischem Material angeordnet und teilweise in eine dispergierte elektroskopische Tonerpartikel enthaltende Flüssigkeit eingetaucht ist und in einer Richtung drehbar ist, um ein Bad der genannten, dispergierte elektroskopische Tonerpartikel enthaltenden Flüssigkeit im Spalt (8) zwischen der Walze (4) und dem Zylinder (1) zu bilden, und
· durch eine Heizvorrichtung (10), welche an einer Stelle vor der Tonerstation gegen die Schicht (2) aus ferroelektrischem Material auf dem Zylinder (1) gerichtet ist.

6. Vorrichtung zum Tonen eines latenten Bildes auf der Oberfläche eines ferroelektrischen Aufnahmeorgans (2), gekennzeichnet,
· durch einen Zylinder (1), welcher auf seiner Mantelfläche eine Schicht aus ferroelektrischem Material (2) aufweist, welche ein elektrostatisches latentes Bild (3) tragen kann,
· durch eine Tonerstation, welche eine Walze (4) aufweist, die nahe bei, aber in Abstand zu der Schicht (2) aus ferroelektrischem Material angeordnet und teilweise in eine dispergierte elektroskopische Tonerpartikel enthaltende Flüssigkeit eingetaucht ist und in einer Richtung drehbar ist, um ein Bad der genannten, dispergierten elektroskopischen Tonerpartikel enthaltenden Flüssigkeit im Spalt (8) zwischen der Walze (4) und dem Zylinder (1) zu bilden, und
· durch eine Heizvorrichtung, welche gegen die Walze (4) in der Tonerstation gerichtet und in der Lage ist, die Temperatur dieser Walze (4) um mindestens 1 Grad C über die Umgebungstemperatur anzuheben.

7. Vorrichtung zum Tonen eines latenten Bildes auf der Oberfläche eines ferroelektrischen Aufnahmeorgans (2), gekennzeichnet,
· durch einen Zylinder (1), welcher auf seiner Mantelfläche eine Schicht aus ferroelektrischem Material (2) aufweist, welche ein elektrostatisches latentes Bild (3) tragen kann,
· durch eine Tonerstation, welche eine Walze (4) aufweist, die nahe bei, aber in Abstand zu der Schicht (2) aus ferroelektrischem Material angeordnet und teilweise in eine dispergierte elektroskopische Tonerpartikel enthaltende Flüssigkeit eingetaucht ist und in einer Richtung drehbar ist, um ein Bad der genannten, dispergierte elektroskopische Tonerpartikel enthaltenden Flüssigkeit im Spalt (8) zwischen der Walze (4) und dem Zylinder (1) zu bilden, und
· durch eine Heizvorrichtung (11), welche in der Lage ist, die dispergierte elektroskopische Tonerpartikel enthaltende Flüssigkeit, in welche die Walze (4) eintaucht, mindestens 3 Grad C über die Umgebungstemperatur aufzuheizen.

8. Vorrichtung zum Tonen eines latenten Bildes auf der Oberfläche eines ferroelektrischen Aufnahmeorgans (2), gekennzeichnet
· durch einen Zylinder (1), welcher auf seiner Mantelfläche eine Schicht aus ferroelektrischem Material (2) aufweist, welche ein elektrostatisches latentes Bild (3) tragen kann,
· durch eine Tonerstation, welche eine Walze (4) aufweist, die nahe bei, aber in Abstand zu der Schicht (2) aus ferroelektrischem Material angeordnet und teilweise in eine dispergierte elektroskopische Tonerpartikel enthaltende Flüssigkeit eingetaucht ist und in einer Richtung drehbar ist, um ein Bad der genannten, dispergierte elektroskopische Tonerpartikel enthaltenden Flüssigkeit im Spalt (8) zwischen der Walze (4) und dem Zylinder (1) zu bilden,
· durch eine erste Heizvorrichtung (10), welche an einer Stelle vor der Tonerstation gegen die Schicht (2) aus ferroelektrischem Material auf dem Zylinder (1) gerichtet ist,
· durch eine zweite Heizvorrichtung (12), welche gegen die Walze (4) in der Tonerstation gerichtet und in der Lage ist, die Temperatur dieser Walze (4) um mindestens 1 Grad C über die Umgebungstemperatur anzuheben, und
· durch eine dritte Heizvorrichtung (11), welche in der Lage ist, die dispergierte elektroskopische Tonerpartikel enthaltende Flüssigkeit, in welche die Walze (4) eintaucht, mindestens 1 Grad C über die Umgebungstemperatur aufzuheizen.
